# EUROPÄISCHE PATENTSCHRIFT

(11) **EP 3 325 743 B1**
(45) Veröffentlichungstag und Bekanntmachung des Hinweises auf die Patenterteilung: **16.12.2020**
(21) Anmeldenummer: 16778042.8
(22) Anmeldetag: 07.10.2016
(51) Int. Cl.: E05D 3/02, E05D 11/04

(54) **TÜRBAND**
DOOR HINGE
CHARNIÈRE DE PORTE

(30) Priorität: 11.12.2015 DE 102015121593
(43) Veröffentlichungstag der Anmeldung: 30.05.2018
(73) Patentinhaber: Eco Schulte GmbH & Co. Kg, 58706 Menden (DE)
(72) Erfinder: SCHULTE, Tobias, 58706 Menden (DE)
(74) Vertreter: Lenzing Gerber Stute
(86) Internationale Anmeldenummer: PCT/EP2016/074013
(87) Internationale Veröffentlichungsnummer: WO 2017/097457

(56) Entgegenhaltungen:
- DE-A1- 10 361 548
- DE-A1-102009 031 829

## Beschreibung

Die vorliegende Erfindung betrifft ein Türband nach dem Oberbegriff des Anspruchs 1.

Türbänder bestehen aus relativ vielen Teilen, wenn sie eine geeignete Lagerung aufweisen sollen. So ist ein Türband bekannt, bei dem eine Kugel zwischen zwei Gleitlagerelementen einliegt. Die Gleitlagerelemente werden dabei in die Lagerabschnitte des äußeren Türbandteils eingeschraubt oder mittels Schrauben in Position gehalten. Dieses Türband besteht aus unverhältnismäßig vielen Teilen, wodurch der Zusammenbau aufwändig und kostspielig ist.

Ein Türband aus wenigen Teilen und dessen Herstellungsverfahren ist ferner aus DE 102009031829 A1 vorbekannt. Dieses Türband zeichnet sich dadurch aus, dass die Lagerabschnitte des äußeren Türbandteils durch Drehen oder Kaltfließpressen hergestellt sind und an ihren äußeren Stirnseiten verschlossen sind. An ihren dem Lagerabschnitt des inneren Türbandteils zugewandten Stirnseiten weisen die Lagerabschnitte des äußeren Türbandteils entweder einen Vorsprung auf, der in das im Lagerabschnitt des inneren Türbandteils einliegende Gleitelement eingreift oder sie weisen eine Ausnehmung auf, in der das Gleitelement oder ein bolzenförmiges Teil des inneren Türbandteils einliegt. Wie in Figur 3 von DE 102009031829 A1 dargestellt, weisen die Böden der die Ausnehmungen bildenden Sacklöcher der Lagerabschnitte des äußeren Türbandteils eine komplizierte halbkugelförmige Form auf, die kompliziert und teuer in der Herstellung ist.

Aus DE 103 61 548 A1 ist ein Türband mit einem inneren und einem äußeren Türbandteil bekannt, die jeweils Befestigungsmittel in Form von Bandlappen zur Montage am Türrahmen bzw. an der Tür aufweisen. Das äußere Türbandteil weist zwei Lagerabschnitte auf, die durch den Bandlappen fest miteinander verbunden sind. Das innere Türbandteil weist einen Lagerabschnitt auf, der zwischen den zwei Lagerabschnitten des äußeren Türbandteils angeordnet ist. Beide äußeren Lagerabschnitte weisen zudem Durchgangslöcher auf, in denen jeweils ein erstes zylinderförmiges Gleitschalenelement einliegt, welches mit seiner stirnseitigen Wandung an einer Stellschraube, welche in dem Durchgangsloch eingeschraubt ist, anliegt.

Aufgabe der vorliegenden Erfindung ist es, dass aus DE 102009031829 A1 bekannte Türband derart weiterzubilden, dass keine komplizierte Herstellung der halbkugelförmigen Böden der Sacklöcher notwendig ist.

Diese Aufgabe wird erfindungsgemäß mit einem Türband mit den Merkmalen des Anspruchs 1 gelöst. Weitere vorteilhafte Ausgestaltungen des Türbandes nach Anspruch 1 ergeben sich durch die Merkmale der auf den Anspruch 1 rückbezogenen Unteransprüche.

Das erfindungsgemäße Türband zeichnet sich dadurch aus, dass es aus einfach herzustellenden Teilen zusammengesetzt ist. So können die Lagerabschnitte des äußeren Türbandes leicht aus Vollprofilen oder als Drehteil hergestellt werden, in die eine stirnseitige Sacklochbohrung mit möglichst flacher Bodenwandung eingearbeitet wird. In diese Sacklochbohrung werden die beiden, insbesondere vorteilhaft aus Kunststoff gefertigten, Gleitschalenelemente und die dazwischen angeordnete Kugel, welche vorteilhaft auf einem Metall gefertigt sein kann, angeordnet, wobei das erste Gleitschalenelement an der Bodenwandung des Sacklochs des Lagerabschnitts anliegt.

Die Gleitschalenelemente weisen eine kugelkalottenförmige Lagerfläche für die Kugel auf, so dass sich durch die großen Gleitflächen nur geringe Reibungskräfte und damit einhergehend ein geringer Verschleiß ergibt.

Der Lagerabschnitt des inneren Türbandteils bildet mit seinen beiden axialen Enden Vorsprünge, die jeweils in die stirnseitige Ausnehmung eines zweiten Gleitschalenelements eingreifen und sich auf deren möglichst ebenen Bodenwandungen abstützen. Die Elemente sind alle rotationssymmetrisch ausgebildet, so dass sie sich zueinander um ihre Achse verdrehen können.

Selbstverständlich ist es auch möglich, dass die Lagerabschnitte des äußeren Türbandteils entsprechende Vorsprünge wie der zuvor beschriebene Lagerabschnitt des inneren Türbandteils aufweisen, wobei dann der Lagerabschnitt des inneren Türbandteils entsprechende stirnseitig eingebrachte Sacklochbohren aufweisen muss, in denen die Gleitschalenelemente und die Kugel einliegen.

Auch ist es im Sinne der Erfindung, dass der Lagerabschnitt des inneren Türbandteils an einem axialen Ende einen Vorsprung und an der anderen axialen Stirnseite eine Sacklochbohrung aufweist, wobei dann ein Lagerabschnitt des äußeren Türbandteils eine korrespondierende Sacklochbohrung und der andere Lagerabschnitt einen korrespondierenden Vorsprung aufweisen muss.

Nach dem Zusammensetzen der einzelnen Teile des erfindungsgemäßen Türbandes werden die Lagerabschnitte mit den Bandlappen verbunden, was durch eine Schweißnaht erfolgen kann. Beim Zusammenschweißen müssen die Lagerabschnitte des äußeren Türbandteils gegeneinander gedrückt werden oder so zusammengeschoben und gehalten werden, dass das fertige Türband spielfrei ist.

Die Kugel und die Gleitschalenelemente sind vorteilhaft aus verschiedenen Materialien gefertigt, welche zusammen gute Gleiteigenschaften aufweisen.

Nachfolgend wird eine mögliche Ausführungsform des erfindungsgemäßen Türbandes anhand von Zeichnungen näher erläutert.

Es zeigen:
- Fig. 1:: Seiten und Querschnittsdarstellung durch ein fertiges erfindungsgemäßes Türband;
- Fig. 2:: Explosionsdarstellung des Türbandes gemäß Figur 1;
- Fig. 3:: Draufsicht auf ein geöffnetes Türband gemäß der Figuren 1 und 2;
- Fig. 4:: Draufsicht auf ein geschlossenes Türband gemäß der Figuren 1 und 2.

Die Figur 1 zeigt ein erfindungsgemäßes Türband bestehend aus dem äußeren Türbandteil, welches sich aus den beiden Lagerabschnitten 2 und dem äußeren Bandlappen 1 zusammensetzt, wobei die Lagerabschnitte 2 mittels der Schweißnähte S an dem Bandlappen 1 angeschweißt sind. Das innere Türbandteil ist durch den Bandlappen 4 und den daran angeschweißten Lagerabschnitt 5 gebildet.

Die Lagerabschnitte 2 des äußeren Türbandteils sind zylindrische Körper, die eine axiale Sacklochbohrung 2a mit Innendurchmesser Rᵢ₁ aufweisen, deren Bodenwandung 2d möglichst eben ausgebildet ist. Als erstes Teil wir das erste Gleitschalenelement 6 in die Sacklochbohrung 2a eingelegt, welches aus einem geeigneten Kunststoff gefertigt, insbesondere ein Kunststoffspritzteil, ist. Das erste Gleitschalenelement 6 hat eine nach innen gewölbte, d.h. konkave, kugelkalottenförmige Stirnwandung 6a, die möglichst vollflächig an der Kugel 7 zur Anlage gelangt. Die äußere zylinderförmige Wandung des ersten Gleitschalenelementes 6 liegt ebenfalls möglichst vollflächig an der Innenwandung der Sacklochbohrung 2a an.

Das zweite Gleitschalenelement 8 weist ebenfalls eine nach innen gewölbte, d.h. konkave, kugelkalottenförmige Stirnwandung 8a auf, wobei die beiden kugelkalottenförmigen Wandungen 6a, 8a derart ausgebildet sind, dass sich die beiden Gleitschalenelemente 6, 8 mit dazwischen angeordneter Kugel 7 im zusammengesetzten Zustand des Türbandes nicht berühren. Das zweite Gleitschalenelement 8 weist an seiner der Kugel 7 abgewandten Stirnseite eine zentrische Ausnehmung 8c auf, in die der zylindrische Vorsprung 5b, 5c des korrespondierenden Lagerabschnitts 2 eingreift, wobei sich der Vorsprung 5b, 5c mit seiner Stirnseite 5d an der Bodenwandung 8b der zentrischen Ausnehmung 8c abstützt.

Der zylindrische Vorsprung 5b, 5c, weist einen Außendurchmesser Rₐ₂ auf, der kleiner gleich dem Innendurchmesser Rᵢ₂ der Ausnehmung 8c des zweiten Gleitschalenelementes 8 ist.

Zwischen dem zylinderförmigen Ende 5b, 5c und dem Mittelteil 5m ist ein weiterer Abschnitt 5a angeordnet, dessen Außendurchmesser Rₐ₁ größer ist als der Außendurchmesser des Endes 5b, 5c. Die axiale Länge der Bereiche 5a, 5b und 5c sowie der Anordnung aus Gleitschalenelementen 6, 8 und der Kugel ist so bemessen, dass die Stirnwandung des Mittelteils 5m nicht gegen die Lagerabschnitte 2 des äußeren Türbandteils 1, 2 stößt.

Der Mittelteil 5m kann eine Ausnehmung 5s aufweisen, welche insbesondere mittels eines Fräsvorganges herstellbar ist, in die der Bandlappen 4 mit seiner schmalen Seite einlegbar ist.

Der Bereich 5b kann eine gebördelte Oberfläche aufweisen, so dass das Gleitschalenelement 8 auf das Ende 5b, 5c aufgeschoben werden kann und dann dort verliersicher verweilt, so dass der Zusammenbau des Türbandes leichter erfolgen kann.

Die Figuren 3 und 4 zeigen Draufsichten auf das Türband in der geöffneten und in der geschlossenen Stellung.

## Patentansprüche

1. Türband, ein inneres und ein äußeres Türbandteil (1, 2; 4, 5) aufweisend, wobei das innere und äußere Türbandteil (1, 2; 4, 5) Befestigungsmittel (1, 4), insbesondere in Form von Bandlappen, zur Montage am Türrahmen bzw. an der Tür aufweisen, wobei das äußere Türbandteil (1, 2) zwei Lagerabschnitte (2) aufweist, die durch das Befestigungsmittel (1) miteinander fest verbunden sind, und dass das innere Türbandteil (4, 5) einen Lagerabschnitt (5) aufweist, der zwischen den zwei Lagerabschnitten (2) des äußeren Türbandteils (1, 2) angeordnet ist, **dadurch gekennzeichnet, dass** mindestens ein Lagerabschnitt (2, 5) eine stirnseitige Ausnehmung, ausgebildet als Sackloch (2a) mit ebenem Boden (2b, 2d), aufweist, und in dem Sackloch (2a) ein erstes zylinderförmiges Gleitschalenelement (6) einliegt und mit seiner stirnseitigen Außenwand (6c) am Boden (2d) des Sacklochs (2a) flächig anliegt, wobei das erste Gleitschalenelement (6) eine kugelkalottenförmige Wandung (6a) aufweist, in der eine Kugel (7), insbesondere aus Metall, einliegt, und dass ein zweites zylinderförmiges Gleitschalenelement (8) in dem Sackloch (2a) ganz oder teilweise einliegt, welches an seiner der Kugel (7) zugewandten Stirnseite eine konkave kugelkalottenförmige Wandung (8a) aufweist, die flächig an der Kugeloberfläche anliegt, wobei das zweite zylinderförmige Gleitschalenelement (8) an seiner der Kugel (7) abgewandten Stirnseite eine zentrische Ausnehmung (8c) aufweist, in die ein, insbesondere zylindrischer, Vorsprung (5b, 5c) des benachbarten Lagerabschnitts (2, 5) eingreift, wobei sich der Vorsprung (5b, 5c) mit seiner Stirnseite (5d) an der Bodenwandung (8b) der zentrischen Ausnehmung (8c) abstützt.

2. Türband nach Anspruch 1, **dadurch gekennzeichnet, dass** beide Lagerabschnitte (2) des äußeren Türbandteils (1, 2) jeweils die stirnseitige Ausnehmung (2a), ausgebildet als Sackloch (2a) mit ebenem Boden (2d), aufweisen, in denen jeweils das erste zylinderförmige Gleitschalenelement (6), die Kugel (7) sowie das zweite zylinderförmige Gleitschalenelement (8) einliegen, wobei die beiden Enden des Lagerabschnitts (5) des inneren Türbandteils (4, 5) jeweils den Vorsprung (5b, 5c), als zylindrischen Vorsprung (5b, 5c), bilden, der in die korrespondierende zentrische Ausnehmung (8c) des jeweils zweiten Gleitschalenelements (8) des äußeren Türbandteils (1, 2) eingreift und sich an dessen Bodenwandung (8b) abstützt.

3. Türband nach Anspruch 1, **dadurch gekennzeichnet, dass** der Lagerabschnitt (5) des inneren Türbandteils (4, 5) an seinen beiden Stirnseiten jeweils die stirnseitige Ausnehmung, ausgebildet als Sackloch mit ebenem Boden, aufweist, in denen jeweils das erste zylinderförmige Gleitschalenelement, eine Kugel sowie das zweite zylinderförmige Gleitschalenelement einliegen, wobei die Lagerabschnitte (2) der äußeren Türbandteile (1, 2) an ihrer dem Lagerabschnitt (5) des inneren Türbandteils (4, 5) zugewandten Stirnseite jeweils den einen Vorsprung aufweisen, die in die zentrischen Ausnehmungen der zweiten Gleitschalenelemente des inneren Türbandteils (4, 5) eingreifen und sich an deren Bodenwandungen abstützen.

4. Türband nach einem der Ansprüche 1 bis 3, **dadurch gekennzeichnet, dass** die Gleitschalenelemente (6, 8) aus Kunststoff sind.

5. Türband nach einem der Ansprüche 1 bis 4, **dadurch gekennzeichnet, dass** das bzw. die zweite(n) Gleitschalenelement(e) (8) eine zylindrische Außenwandung (8w) mit konstantem Außendurchmesser aufweist bzw. aufweisen.

6. Türband nach Anspruch 5, **dadurch gekennzeichnet, dass** die Bodenfläche (8c) und die kugelkalottenförmige Stirnseite (8a) durch eine stegförmige Wandung (8st) oder einen sich von der zylindrischen Wandung (8z) nach innen gerichteten Kragen gebildet sind.

7. Türband nach einem der vorhergehenden Ansprüche, **dadurch gekennzeichnet, dass** die beiden Lagerabschnitte (2) des äußeren Türbandteils (1, 2) durch gedrehte oder gewalzte Zylinder gebildet sind, in die jeweils das Sackloch (2a) mit einem Innendurchmesser (Rᵢ) als Sacklochbohrung eingearbeitet sind.

8. Türband nach Anspruch 7, **dadurch gekennzeichnet, dass** der Lagerabschnitt (5) des inneren Türbandteils (3, 4) einen zylindrischen Mittelteil (5m) hat, an dessen Enden sich zwei zylindrische Abschnitt (5a) anschließen, deren Außendurchmesser kleiner gleich dem Innendurchmesser (Ri) der Sacklochbohrungen (2a) ist, wobei sich axial an den zylindrischen Abschnitt (5a) der zylindrische Vorsprung (5b, 5c) anschließt, dessen Außendurchmesser (Ra2) kleiner oder gleich groß wie der Innendurchmesser (Ri2) der zentrischen Ausnehmung (8c) des zweiten Gleitschalenelementes (8) ist.

9. Türband nach Anspruch 8, **dadurch gekennzeichnet, dass** die axiale Länge des Vorsprungs (5b, 5c) größer oder gleichgroß wie die axiale Tiefe der zentrischen Ausnehmung (8c) ist.

10. Türband nach einem der vorhergehenden Ansprüche 8-9, **dadurch gekennzeichnet, dass** die axiale Länge der in der Sacklochbohrung (2a) aneinander liegenden Teile, bestehend aus den beiden Gleitschalenelementen (6, 8), der Kugel (7) und dem Abschnitt (5a) sowie dem Vorsprung (5b,5c) des Lagerabschnitts (5) des inneren Türbandes (4, 5) länger ist als die Tiefe der Sacklochbohrung (2a), derart, dass die Stirnseite des zylindrischen Mittelteils (5m) nicht an der Stirnseite des Lagerabschnitts (2) anliegt.

11. Türband nach einem der vorhergehenden Ansprüche, **dadurch gekennzeichnet, dass** mindestens ein Lagerabschnitt (2, 5) mittels Drehen oder Kaltfließpressen hergestellt ist.

12. Türband nach einem der vorhergehenden Ansprüche, **dadurch gekennzeichnet, dass** mindestens ein oder alle Lagerabschnitte (2, 5,) an dem jeweiligen Bandlappen (1, 4) angeschweißt ist bzw. sind.

13. Türband nach einem der vorhergehenden Ansprüche, **dadurch gekennzeichnet, dass** zumindest ein Bandlappen (1, 4) zum Eingriff und Zusammenwirken mit einem in einer Zarge oder Wand angeordneten Türbandaufnahme, insbesondere zur Höhen- und Seitenverstellung, ausgebildet ist.

14. Verfahren zur Herstellung eines Türbandes nach einem der vorhergehenden Ansprüche, **dadurch gekennzeichnet, dass** in jeden der beiden Lagerabschnitte (2) des äußeren Türbandteils (1, 2) das erste Gleitschalenelement (6), die Kugel (7) sowie das zweite Gleitschalenelement (8) eingebracht werden, wonach dann die beiden Lagerabschnitte (2) auf die Vorsprünge (5b, 5c) des Lagerabschnitts (5) des inneren Türbandteils (4,5) aufgeschoben werden, und danach die Lagerabschnitte (2) mit einer vorbestimmten Kraft gegeneinander kraftbeaufschlagt werden und dann die Lagerabschnitte (2) mit dem äußeren Bandlappen (1) und der Lagerabschnitt (4) mit dem inneren Bandlappen (4) verschweißt oder verlötet werden.

15. Verfahren nach Anspruch 14, **dadurch gekennzeichnet, dass** die beiden Lagerabschnitte (2) des äußeren Türbandteiles (1,2) während des Verbindens mit dem äußeren Bandlappen (1) mit einer vorbestimmten Kraft gegeneinander kraftbeaufschlagt werden, die derart groß ist, dass beim fertiggestellten Türbandteil das innere und das äußere Türbandteil nur mit einem definierten Moment zueinander verdrehbar bzw. verschwenkbar sind.

16. Verfahren nach Anspruch 15, **dadurch gekennzeichnet, dass** die Kraft derart bemessen ist, dass nach Fertigstellung des Türbandes die Türbandteile spielfrei miteinander verbunden sind.

## Claims

1. Door hinge, comprising an inner and an outer door hinge part (1, 2; 4, 5), wherein the inner and outer door hinge part (1, 2; 4, 5) comprise fastening means (1, 4), in particular in the form of hinge tabs, for mounting on the door frame or on the door, the outer door hinge part (1, 2) having two bearing sections (2) which are firmly connected to one another by the fastening means (1), and the inner door hinge part (4, 5) having a bearing section (5) which is arranged between the two bearing sections (2) of the outer door hinge part (1, 2), **characterized in that** at least one bearing section (2, 5) has a recess on the end face, designed as a blind hole (2a) with a flat bottom (2b, 2d), and a first cylindrical sliding shell element (6) lies in the blind hole (2a) and bears with its end face outer wall (6c) flat against the bottom (2d) of the blind hole (2a), the first sliding shell element (6) having a wall (6a) in the shape of a spherical-calotte-shaped cap, in which a ball (7), in particular made of metal, lies, and **in that** a second cylindrical sliding shell element (8) lies wholly or partially in the blind hole (2a), which has a concave spherical-calotte-shaped wall (8a) on its end face facing the ball (7), which wall lies flat against the ball surface, wherein the second cylindrical sliding shell element (8) has a central recess (8c) on its end face remote from the ball (7), into which recess (8c) a, in particular cylindrical, projection (5b, 5c) of the adjacent bearing section (2, 5) engages, the projection (5b, 5c) being supported with its end face (5d) on the bottom wall (8b) of the central recess (8c).

2. Door hinge according to claim 1, **characterized in that** both bearing sections (2) of the outer door hinge part (1, 2) each have the frontal recess (2a), designed as a blind hole (2a) with a flat bottom (2d), in which the first cylindrical sliding shell element (6), the ball (7) and the second cylindrical sliding shell element (8) are respectively inserted, wherein the two ends of the bearing section (5) of the inner door hinge part (4, 5) each form the projection (5b, 5c), as a cylindrical projection (5b, 5c), which engages in the corresponding central recess (8c) of the respective second sliding shell element (8) of the outer door hinge part (1, 2) and is supported on its bottom wall (8b).

3. Door hinge according to claim 1, **characterized in that** the bearing section (5) of the inner door hinge part (4, 5) has on its two end faces the respective end recess, designed as a blind hole with a flat bottom, in which the first cylindrical sliding shell element, a ball and the second cylindrical sliding shell element are respectively inserted, wherein the bearing sections (2) of the outer door hinge parts (1, 2) each have the one projection on their end face facing the bearing section (5) of the inner door hinge part (4, 5), which projections engage in the central recesses of the second sliding shell elements of the inner door hinge part (4, 5) and are supported on their base walls.

4. Door hinge according to one of claims 1 to 3, **characterized in that** the sliding shell elements (6, 8) are made of plastic.

5. Door hinge according to one of claims 1 to 4, **characterized in that** the second sliding shell element(s) (8) has/have a cylindrical outer wall (8w) with a constant outer diameter.

6. Door hinge according to claim 5, **characterized in that** the bottom surface (8c) and the spherical-calotte-shaped end face (8a) are formed by a webshaped wall (8st) or a collar directed inwards from the cylindrical wall (8z).

7. Door hinge according to one of the preceding claims, **characterized in that** the two bearing sections (2) of the outer door hinge part (1, 2) are formed by turned or rolled cylinders, in each of which the blind hole (2a) with an inner diameter (Rᵢ) is worked as a blind hole bore.

8. Door hinge according to claim 7, **characterized in that** the bearing section (5) of the inner door hinge part (3, 4) has a cylindrical middle part (5m) at the ends of which two cylindrical sections (5a) are connected, the outer diameter of which is smaller than or equal to the inner diameter (Ri) of the blind holes (2a), the cylindrical portion (5a) being axially adjoined by the cylindrical projection (5b, 5c), the outer diameter (Ra2) of which is smaller than or equal to the inner diameter (Ri2) of the central recess (8c) of the second sliding shell element (8).

9. Door hinge according to claim 8, **characterized in that** the axial length of the projection (5b, 5c) is greater than or equal to the axial depth of the centric recess (8c).

10. Door hinge according to any of the preceding claims 8 - 9, **characterized in that** the axial length of the parts lying against each other in the blind bore (2a), consisting of the two sliding shell elements (6, 8), the ball (7) and the section (5a) as well as the projection (5b, 5c), is greater than or equal to the axial depth of the central recess (8c), 5c) of the bearing section (5) of the inner door hinge (4, 5) is longer than the depth of the blind bore (2a), such that the end face of the cylindrical central part (5m) does not abut the end face of the bearing section (2).

11. Door hinge according to one of the preceding claims, **characterized in that** at least one bearing section (2, 5) is manufactured by turning or cold extrusion.

12. Door hinge according to one of the preceding claims, **characterized in that** at least one or all bearing sections (2, 5) is or are welded to the respective hinge tab (1, 4).

13. Door hinge according to one of the preceding claims, **characterised in that** at least one hinge tab (1, 4) is designed to engage and cooperate with a door hinge mounting arranged in a frame or wall, in particular for height and lateral adjustment.

14. Method of manufacturing a door hinge according to one of the preceding claims, **characterized in that** into each of the two bearing sections (2) of the outer door hinge part (1, 2) the first sliding shell element (6), the ball (7) and the second sliding shell element (8) are inserted, after which the two bearing sections (2) are then mounted on the projections (5b, 5c) of the bearing portion (5) of the inner door hinge part (4,5), and thereafter the bearing portions (2) are forced against each other with a predetermined force and then the bearing portions (2) are welded or soldered to the outer hinge tab (1) and the bearing portion (4) is welded or soldered to the inner hinge tab (4).

15. Method according to claim 14, **characterized in that** the two bearing sections (2) of the outer door hinge part (1, 2) are, during the connection with the outer hinge flap (1), acted upon with a predetermined force against each other, which is so great that, in the finished door hinge part, the inner and the outer door hinge part can only be rotated or pivoted relative to each other with a defined moment.

16. Method according to claim 15, **characterized in that** the force is dimensioned in such a way that after completion of the door hinge the door hinge parts are connected to each other without play.

## Revendications

1. Charnière de porte, présentant une partie intérieure et une partie extérieure de charnière de porte (1, 2 ; 4, 5), la partie intérieure et la partie extérieure de charnière de porte (1, 2 ; 4, 5) présentant des moyens de fixation (1, 4), notamment sous forme de languettes de charnière, pour le montage sur le cadre de porte ou sur la porte, la partie extérieure de charnière de porte (1, 2) présentant deux sections de palier (2) qui sont fermement reliées l'une à l'autre à l'aide du moyen de fixation (1), et la partie intérieure de charnière de porte (4, 5) présentant une section de palier (5) qui est agencée entre les deux sections de palier (2) de la partie extérieure de charnière de porte (1, 2), **caractérisée en ce qu'**au moins une section de palier (2, 5) présente un évidement frontal, conçu en tant que trou borgne (2a) avec un fond plat (2b, 2d), et que dans le trou borgne (2a) est logé un premier élément coque coulissant cylindrique (6) reposant à plat, avec sa paroi extérieure frontale (6c), sur le fond (2d) du trou borgne (2a), le premier élément coque coulissant (6) présentant une paroi en forme de calotte sphérique (6a), dans laquelle est logée une sphère (7), notamment en métal, et **en ce qu'**un deuxième élément coque coulissant cylindrique (8) est logé, totalement ou partiellement, dans le trou borgne (2a), lequel présente, sur son côté frontal tourné vers la sphère (7), une paroi en forme de calotte sphérique concave (8a) qui repose à plat sur la surface de la sphère, le deuxième élément coque coulissant cylindrique (8) présentant, sur son côté frontal opposé à la sphère (7), un évidement central (8c), dans lequel s'engage une saillie (5b, 5c), notamment cylindrique, de la section de palier (2, 5) adjacente, la saillie (5b, 5c) s'appuyant, avec son côté frontal (5d), sur la paroi inférieure (8b) de l'évidement central (8c).

2. Charnière de porte selon la revendication 1, **caractérisée en ce que** les deux sections de palier (2) de la partie extérieure de charnière de porte (1, 2) présentent respectivement un évidement frontal (2a), conçu en tant que trou borgne (2a) avec un fond plat (2d), dans lesquels sont logés respectivement le premier élément coque coulissant cylindrique (6), la sphère (7), ainsi que le deuxième élément coque coulissant cylindrique (8), les deux extrémités de la section de palier (5) de la partie intérieure de charnière de porte (4, 5) formant respectivement la saillie (5b, 5c), en tant que saillie cylindrique (5b, 5c), qui s'engage dans l'évidement central (8c) correspondant du deuxième élément coque coulissant (8) respectif de la partie extérieure de charnière de porte (1, 2) et qui repose sur sa paroi inférieure (8b).

3. Charnière de porte selon la revendication 1, **caractérisée en ce que** la section de palier (5) de la partie intérieure de charnière de porte (4, 5) présente, sur ses deux côtés frontaux, respectivement l'évidement frontal, conçu en tant que trou borgne avec un fond plat, dans lequel sont logés respectivement le premier élément coque coulissant cylindrique, une sphère, ainsi que le deuxième élément coque coulissant cylindrique, les sections de palier (2) des parties extérieures de charnière de porte (1, 2) présentant, sur leur côté frontal tourné vers la section de palier (5) de la partie intérieure de charnière de porte (4, 5), respectivement une saillie, lesquelles s'engagent dans les évidements centraux des deuxièmes éléments coque coulissants de la partie intérieure de charnière de porte (4, 5) et qui reposent sur leurs parois inférieures.

4. Charnière de porte selon l'une des revendications 1 à 3, **caractérisée en ce que** les éléments coque coulissants (6, 8) sont en matière synthétique.

5. Charnière de porte selon l'une des revendications 1 à 4, **caractérisée en ce que** respectivement le/les deuxième(s) élément(s) coque coulissant(s) (8) présente ou présentent une paroi extérieure cylindrique (8w) ayant un diamètre extérieur constant.

6. Charnière de porte selon la revendication 5, **caractérisée en ce que** la surface du fond (8c) et le côté frontal (8a) en forme de calotte sphérique sont formés par une paroi en forme de barrette (8st) ou par une collerette orientée vers l'intérieur à partir de la paroi cylindrique (8z).

7. Charnière de porte selon l'une des revendications précédentes, **caractérisée en ce que** les deux sections de palier (2) de la partie extérieure de charnière de porte (1, 2) sont formées par des cylindres laminés ou tournés dans lesquels sont intégrés respectivement les trous borgnes (2a) ayant un diamètre intérieur (Rᵢ), en tant qu'alésage borgne.

8. Charnière de porte selon la revendication 7, **caractérisée en ce que** la section de palier (5) de la partie intérieure de charnière de porte (3, 4) possède une partie centrale cylindrique (5m), aux extrémités de laquelle deux sections cylindriques (5a) sont reliées, dont le diamètre extérieur est inférieur ou égal au diamètre intérieur (Ri) des alésages borgnes (2a), la saillie cylindrique (5b, 5c) étant reliée axialement à la section cylindrique (5a), son diamètre extérieur (Ra2) étant inférieur ou égal au diamètre intérieur (Ri2) de l'évidement central (8c) du deuxième élément coque coulissant (8).

9. Charnière de porte selon la revendication 8, **caractérisée en ce que** la longueur axiale de la saillie (5b, 5c) est supérieure ou égale à la profondeur axiale de l'évidement central (8c).

10. Charnière de porte selon l'une des revendications précédentes 8 à 9, **caractérisée en ce que** la longueur axiale des parties juxtaposées dans l'alésage borgne (2a), se composant des deux éléments coque coulissants (6, 8), de la sphère (7) et de la section (5a), ainsi que de la saillie (5b, 5c) de la section de palier (5) de la partie intérieure de charnière de porte (4, 5), est supérieure à la profondeur de l'alésage borgne (2a), de sorte que le côté frontal de la partie centrale cylindrique (5m) ne repose pas sur le côté frontal de la section de palier (2).

11. Charnière de porte selon l'une des revendications précédentes, **caractérisée en ce qu'**au moins une section de palier (2, 5) est fabriquée par tournage ou extrusion à froid.

12. Charnière de porte selon l'une des revendications précédentes, **caractérisée en ce qu'**au moins une ou toutes les sections de palier (2, 5) est ou sont soudée(s) sur la languette de charnière (1, 4) respective.

13. Charnière de porte selon l'une des revendications précédentes, **caractérisée en ce qu'**au moins une languette de charnière (1, 4) est conçue pour un engagement et une interaction avec un logement de charnière de porte agencé dans un châssis ou une paroi, notamment pour le réglage latéral et en hauteur.

14. Procédé de fabrication d'une charnière de porte selon l'une des revendications précédentes, **caractérisé en ce que**, dans chacune des deux sections de palier (2) de la partie extérieure de charnière de porte (1, 2), l'on peut introduire le premier élément coque coulissant (6), la sphère (7) ainsi que le deuxième élément coque coulissant (8), à la suite de quoi les deux sections de palier (2) peuvent être glissées sur les saillies (5b, 5c) de la section de palier (5) de la partie intérieure de charnière de porte (4, 5), et qu'ensuite les sections de palier (2) sont sollicitées l'une contre l'autre avec une force prédéterminée, puis que les sections de palier (2) sont soudées ou brasées avec la languette de charnière extérieure (1) et que la section de palier (4) est soudée ou brasée avec la languette de charnière intérieure (4).

15. Procédé selon la revendication 14, **caractérisé en ce que** les deux sections de palier (2) de la partie extérieure de charnière de porte (1, 2) sont, pendant la liaison avec la languette de charnière extérieure (1), sollicitées l'une contre l'autre avec une force prédéterminée qui est si grande que, pour la partie de charnière de porte terminée, la partie extérieure et intérieure de charnière de porte peuvent pivoter ou tourner l'une vers l'autre seulement avec un couple défini.

16. Procédé selon la revendication 15, **caractérisé en ce que** la force est calculée de telle manière qu'une fois la charnière de porte terminée, les parties de charnière de porte sont reliées entre elles sans jeu.
